# EUROPÄISCHE PATENTANMELDUNG

(11) **EP 0 008 119 A2**
(43) Veröffentlichungstag der Anmeldung: **20.02.1980**
(21) Anmeldenummer: 79102880.6
(22) Anmeldetag: 09.08.1979
(51) Int. Cl.: G07F 11/04, G07B 3/04

(54) **Vorrichtung zur selbsttätigen Ausgabe von Losen**

(30) Priorität: 10.08.1978 DE 7823825 U
(71) Anmelder: Lehmann, Fritz, D-6800 Mannheim (DE)
(72) Erfinder: Lehmann, Fritz, D-6800 Mannheim (DE)
(74) Vertreter: Ratzel, Gerhard, Dr.

(57) **Zusammenfassung**

Zur selbsttätigen Ausgabe von Losen dient eine Vorrichtung, die einen aufrecht oder geneigt stehenden Losschacht (2) aufweist. In diesem Losschacht (2) sind flache Lose (7) gestapelt. Über jedem Losstapel ist ein Saugrohr (5, 25, 26) angeordnet; dieses Saugrohr (5, 25, 26) ist dazu an einem Ständer (1) höhenverschieblich und schwenkbar angeordnet. Jedes Saugrohr (5, 25, 26) ist an eine Unterdruck erzeugende Pumpe (41) angeschlossen. Seitlich oder hinter dem Losschacht (2) ist ein Ausgabetrichter (12) angeordnet, der ein schräges Leitblech (11) aufweist, dessen obere Kante im Bereich des oberen Endes des Losschachtes (2) verläuft. 1

## Beschreibung

Die Erfindung betrifft eine Vorrichtung zur selbsttätigen Ausgabe von Losen.

Auf Jahrmärkten und Volksfesten werden gewöhnlich Lose von Losverkäufern verkauft, die die zu Röllchen zusammengerollten Lose in Büchsen oder Eimern feilbieten. Es ist jedoch schwierig, immer die entsprechende Anzahl von Losverkäufern zu finden, wobei desweiteren der Einsatz von Losverkäufern arbeitsintensiv und somit kostspielig ist.

Der Erfindung liegt die Aufgabe zugrunde, eine Vorrichtung zur selbsttätigen Ausgabe von Losen zu schaffen, die nach Einwurf eines Geldstückes in einen Münzschacht eine entsprechende Anzahl von Einzellosen ausgibt.

Die Lösung dieser Aufgabe ist erfindungsgemäß gekennzeichnet durch mindestens einen aufrecht oder geneigt stehenden Losschacht, in dem flache Lose zu einem Stapel aufgestapelt sind, wobei über jeden Losstapel je ein Saugrohr höhenverschieblich und schwenkbar an einem Ständer angeordnet ist, welche Saugrohre gemeinsam an eine einen Unterdruck erzeugende Pumpe angeschlossen sind und durch einen Ausgabetrichter, der seitlich oder hinter dem Losschacht angeordnet ist und der ein schräges Ableitblech aufweist, dessen obere Kante im Bereich des oberen Endes des Losschachtes verläuft.

In einer bevorzugten Ausgestaltung der Erfindung können die Saugrohre an einem Ende in ein Sammelrohr münden, welches waagrecht von einer Halterung schwenkbar gehaltert ist, die höhenverschieblich am Ständer angeordnet ist. Desweiteren können die Saugrohre waagrecht angeordnet sein, wobei die vorderen Enden der Saugrohre nach unten abgewinkelt sind zur waagrechten Anordnung der Saugrohrmündung über den Losstapeln; die Losschächte können bei dieser Ausführung auf der dem Ständer zugekehrten Seite offen sein.

In weiterer, höchst erfindungsgemäßer Ausgestaltung ist oberhalb des Losschachtes und des Ableitbleches ein Abstreifblech angeordnet, das Aussparungen und/oder Schlitze aufweist zum Durchgang der Saugrohre und zum Zurückhalten und Abstreifen der Lose. Das Abstreifblech kann schräg und ungefähr senkrecht zum Ableitblech angeordnet am Ständer gehaltert sein.

Die Erfindung besitzt den hervorstechenden Vorteil, daß diese z.B. nach einem Münzeinwurf selbsttätig eine entsprechende Anzahl von Einzellosen ausgibt. Es kann somit der Einsatz von teueren und lohnintensiven Losverkäufern vollständig entfallen.

Desweiteren kann in vorteilhafter Ausgestaltung der Erfindung über ein Saugrohrende eines Saugrohres ein Schaltstift eines Schalters nach unten in Richtung des Losstapels hervorragen zur Schaltung des Bewegungsvorganges der Saugrohre. Auf diese Weise wird das Absenken der Saugrohre hin zum Losstapel und die Aufnahme eines Loses automatisch gesteuert. Z.B. fährt nach dem Münzeinwurf das Saugrohr nach unten in Richtung eines Losstapels in den Losschacht ein; bei Einfahren des Schaltstiftes und Betätigen des Schalters wird die Bewegung nach unten gestoppt und die Saugpumpe eingeschaltet und das Saugrohr nach oben bewegt.

Die Erfindung stellt zum ersten Mal eine automatische Losausgabeeinrichtung zur Verfügung, die z.B. nach Einwurf einer Münze selbsttätig eine bestimmte Anzahl von Losen auszugeben im Stande ist.

Die Erfindung ist anschließend mit weiteren Vorteilen an Hand eines in der Zeichnung dargestellten Beispiels näher erläutert. Dabei zeigen:
Figur 1 einen schematischen Querschnitt durch eine Vorrichtung zur selbsttätigen Ausgabe von Losen
Figur 2 eine Ansicht eines Losschalters mit 3 Gefachen
Figur 3 eine Draufsicht von oben auf 3 Saugrohre mit einem Sammelrohr
Figur 4 eine Ansicht des Ableitbleches mit dem sich daran anschließenden Ausgabetrichter
Figur 5 eine Draufsicht auf das Abstreifblech
Figur 6 das Ende eines Saugrohres, welches einen Schalter mit einem Schaltstift trägt und
Figur 7 eine Draufsicht auf Figur 1, wobei das Abstreifblech weggelassen ist und der Ständer im Schnitt dargestellt ist.

Gemäß der Figur 1 besteht die erfindungsgemäße Vorrichtung zur selbsttätigen Ausgabe von Losen aus einem Ständer 1, der hier beispielsweise als senkrechter Ständer mit einem Fuß ausgebildet ist. Auf dem Fuß des Ständers 1 ist ein Losschacht 2 angeordnet, der gemäß der Figur 2 aus 3 Gefachen 16, 17 und 18 besteht. Die Gefache sind untereinander durch Trennwände 19, 2o voneinander getrennt. In Richtung zum Ständer 1 hin gesehen sind die Gefache 16, 17, 18 offen, wobei der Losschacht 2 im Bereich der Seitenwände und der Trennwände 19, 2o schmale, senkrecht angeordnete Vorderwände 21, 22, 23 und 24 aufweist. Innerhalb der Gefache 16, 17 und 18 ist je ein Losstapel 6, 38, 39 ( Figur 7 ) angeordnet, wobei die Begrenzungswände des Losschachtes 2 zu Führung und Halterung des jeweiligen Losstapels dienen. Es ist natürlich möglich, einen Losschacht mit einer anderen Anzahl von Gefachen, als in Figur 2 gezeigt, zu verwenden.

Der Ständer 1 weist eine Führung 3 auf, die den Ständer beispielsweise umfaßt und an der eine Schwenkhalterung 27 ( Figur 3, Figur 7 ) angeordnet ist. Diese Schwenkhalterung 27 trägt ein waagrecht angeordnetes Sammelrohr 4 ( Figur 3, Figur 7 ), von dem waagrechte Saugrohre 5, 25, 26 ( Figur 1, Figur 3, Figur 7 ) ausgehen, wobei sich die Saugrohre 5, 25 26 in die Gefache 16, 17, 18 des Losschachtes 2 erstrecken. Die Saugrohre 5, 25, 26 sind vorzugsweise an ihren Enden 4o, welche in die Gefache 16, 17, 18 hineinragen, nach unten in Richtung der Losstapel 6, 38, 39 abgewinkelt, so daß die Mündung der Saugrohre waagrecht über den jeweiligen Losstapeln angeordnet ist. Das Sammelrohr 4 weist desweiteren einen Stutzen 9, auf den eine Schlauchzuleitung 8 aufgesteckt ist, welche zu einer Saugpumpe 41 (- Figur 7 ) führt. Die Schlauchzuleitung 8 ist beweglich. Die Saugrohre 5, 25, 26 können also um das Sammelrohr 4 geschwenkt werden, was in Figur 1 in gestrichelter Position dargestellt ist.

Die Führung 3 mitsamt den Saugrohren 5, 25, 26 und dem Sammelrohr 4 ist geeignet höhenverstellbar am Ständer 1 angeordnet, wobei in Figur 1 hierzu ein Seilzug 15 dient, der von einer am oberen Ende des Ständers 1 angeordneten Aufwickelrolle 14 aufgewickelt wird, wobei diese Aufwickelrolle 14 vorzugsweise von einem nichtgezeigten Elektromotor angetrieben wird. Auf diese Weise kann die Führung 3 mitsamt den Saugrohren über die Gefache 16, 17, 18 des Losschachtes 2 abgesenkt werden.

Seitlich des Losschachtes 2 befindet sich ein Ausgabetrichter 12, der mittels einer Halterung 13 am Fuße des Ständers 1 befestigt ist. Der Trichter 12 trägt an seiner dem Losschacht 2 zugewandten Seite ein schräg angeordnetes Ableitblech 11, welches zur Übernahme der Lose dient. Die obere Kante dieses Ableitbleches 11 verläuft waagrecht oberhalb der oberen Kante des Losschachtes 2, wobei die obere Kante des Ableitbleches 11 in der Projektion in etwa mit der oberen Längskante der hinteren Seitenwand des Losschachtes zusammenfällt. Das Ableitblech 11 weist desweiteren an seinen Rändern seitliche Leitbleche 28, 29 ( Figur 4 ) auf, welche zur seitlichen Führung der Lose dienen.

Oberhalb des Ableitbleches 11 und des Losschachtes 2 befindet sich ein Abstreifblech 1₀, welches schräg angeordnet ist und ungefähr senkrecht zum Ableitblech 11 steht. Dieses Abstreifblech 1o ist in geeigneter Weise vom Ständer 1 gehaltert. In dem in Figur 1 gezeigtem Beispiel ist dieses Abstreifblech 1o abgewinkelt, wobei ein Schenkel mit dem Ständer 1 verbunden ist.

Gemäß der Figur 5 weist das Abstreifblech 1o an beiden Schmalseiten Aussparungen 3o, 32 auf; in der Mitte besitzt das Abstreifblech 10 einen Längsschlitz 31. Diese Aussparungen 30, 32 und der Zängsschlitz 31 dienen zum Durchgang der Saugrohre, wobei die Lose abgestreift werden.

Am unteren Ende 34 eines Saugrohres 33 ist desweiteren ein Mikroschalter 35 angeordnet, der einen nach unten in Richtung des betreffenden Losstapels ragenden Schaltstift 36 aufweist. Von diesem Mikroschalter 35 führen Leitungen 37 ab hin zu dem nicht gezeigten Antriebsmotor für die Aufwickelrolle 14, um die Abwärtsbewegung der Saugrohre nach unten zu stoppen.

Die Arbeitsweise der Vorrichtung ist folgende:

Nach dem Münzeinwurf in eine nicht gezeigte Münz-Prüfeinrichtung wird durch Kontaktgabe der nicht dargestellte Elektromotor eingeschaltet, welcher die Aufwickelrolle 14 antreibt und durch Abwickeln des Zugseils 15 die Führung 3 mitsamt den Saugrohren 5, 25, 26 nach unten senkt. Dadurch fahren die Saugrohre in die Gefache 16, 17, 18 des Losschachtes 2 ein, bis der Schaltstift 36 des Mikroschalters 35 auf den dazugehörigen Losstapel aufläuft und einen Schaltkontakt über die Zeitungen 37 an den Elektromotor abgibt. Dadurch wird der Elektromotor gestoppt, gleichzeitig wird die Saugpumpe 41 eingeschaltet, welche über die Schlauchzuleitung 8 und das Sammelrohr 4 in den Saugrohren 5, 25, 26 einen Unterdruck erzeugt. Aufgrund dieses Unterdruckes wird jeweils in den Gefachen das zu oberst liegende Los eines jeden Losstapels 6, 38, 39 angesaugt. Nunmehr wird der Elektromotor umgeschaltet, wodurch das Zugseil 15 wiederum von der Aufwickelrolle 14 aufgewickelt und die Saugrohre mitsamt den daran hängenden Losen 7 hochgezogen werden. Die Saugrohre fahren bis über das Abstreifblech 10 hinaus. In der oberen Endlage wird ein nicht gezeigter Endschalter betätigt, der wiederum den Elektromotor ausschaltet. Gleichzeitig wird über eine nicht gezeigte Schwenkeinrichtung die Schwenkhalterung 27 bzw. die Saugrohre mitsamt dem Sammelrohr 4 nach oben geschwenkt, so daß die Enden 4o der Saugrohre durch die Aussparungen 3₀, 32 bzw. durch den Schlitz 31 hindurch fahren. Gleichzeitig wird der Laufstrom der Saugpumpe 41 abgestellt, wodurch die Lose 7 am Abstreifblech 10 abgestreift werden und nach unten auf das Ableitblech 11 fallen. Vom Ableitblech 11 werden die Lose in den Ausgabetrichter 12 geleitet, von wo sie z.B. in eine Ausgabeschale gleiten und dort entnommen werden können.

Die Anlage kann derart geschaltet werden, daß nach der Ausgabe die Saugrohre sofort in die Ausgangsposition direkt über den Losstapeln zurückgefahren werden.

### Legende

1 Ständer
2 Losschacht
3 Führung
4 Sammelrohr
5 Saugrohr
6 Losstapel
7 Einzellos
8 Schlauchleitung
9 Stutzen
10 Abstreifblech
11 Ableitblech
12 Trichter
13 Halterung
14 Rolle
15 Zugseil
16, 17, 18 Gefache
19, 2o Trennwände
21, 22, 23, 24 Vorderwände
25, 26 Saugrohre
27 Schwenkhalterung
28, 29 seitliche Leitbleche
3₀, 32 Aussparungen
31 Schlitz
33 Saugrohr
34 Ende des Saugrohrs
35 Mikroschalter
36 Schaltstift
37 Kabel
38, 39 Losstapel
4o umgebogenes Ende des Saugrohrs
41 Saugpumpe

## Patentansprüche

1. Vorrichtung zur selbsttätigen Ausgabe von Losen, gekennzeichnet durch mindestens einen aufrecht oder geneigt stehenden Losschacht (2), in dem flache Lose (7) zu einem Stapel (6,38,39) aufgestapelt sind, wobei über jedem Losstapel je ein Saugrohr (5,25,26) höhenverschieblich und schwenkbar an einem Ständer (1) angeordnet ist, welche Saugrohre gemeinsam an eine einen Unterdruck erzeugende Pumpe (41) angeschlossen sind und durch einen Ausgabetrichter (12), der seitlich oder hinter dem Losschacht angeordnet ist und der ein schräges Ableitblech (11) aufweist, dessen obere Kante im Bereich des oberen Endes des Losschachtes verläuft.

2. Vorrichtung nach Anspruch 1,
dadurch gekennzeichnet,
daß die Saugrohre (5,25,26) an einem Ende in ein Sammelrohr (4) münden, welches waagrecht von einer Halterung (27) schwenkbar gehaltert ist, die höhenverschieblich am Ständer (1) angeordnet ist.

3. Vorrichtung nach Anspruch 1 oder 2,
dadurch gekennzeichnet,
daß die Saugrohre (5,25,26) waagrecht angeordnet sind, wobei die vorderen Enden (4o) der Saugrohre nach unten abgewinkelt sind zur waagrechten Anordnung der Saugrohrmündung über den Losstapel (6,38,39) und daß der Losschacht (2) auf der dem Ständer (1) zugekehrten Seite offen ist.

4. Vorrichtung nach einem der vorherigen Ansprüche,
dadurch gekennzeichnet,
daß oberhalb des Losschachtes (2) und des Ableitblechs (11) ein Abstreifblech (1₀) angeordnet ist, das Aussparungen (3o,32) und/oder Schlitze (31) aufweist zum Durchgang der Saugrohre (5,25,26) und zum Zurückhalten und Abstreifen der Lose (7).

5. Vorrichtung nach Anspruch 4,
dadurch gekennzeichnet,
daß das Abstreifblech (10) schräg und ungefähr senkrecht zum Ableitblech (11) angeordnet am Ständer (1) gehaltert ist.

6. Vorrichtung nach einem der vorherigen Ansprüche,
dadurch gekennzeichnet,
daß über ein Saugrohrende (34) eines Saugrohres (33) ein Schaltstift (36) eines Schalters (35) nach unten in Richtung des Losstapels (6) hervorragt zur Schaltung des Bewegungsvorganges der Saugrohre.
